# EUROPÄISCHE PATENTSCHRIFT

(11) **EP 3 545 230 B1**
(45) Veröffentlichungstag und Bekanntmachung des Hinweises auf die Patenterteilung: **22.01.2020**
(21) Anmeldenummer: 17784162.4
(22) Anmeldetag: 06.10.2017
(51) Int. Cl.: F21S 41/255

(54) **SCHEINWERFERMODUL FÜR FAHRZEUGE**
HEADLIGHT MODULE FOR VEHICLES
MODULE DE PROJECTEUR POUR VÉHICULES

(30) Priorität: 24.11.2016 AT 510642016
(43) Veröffentlichungstag der Anmeldung: 02.10.2019
(73) Patentinhaber: ZKW Group GmbH, 3250 Wieselburg (AT)
(72) Erfinder: MAYER, Matthias, 3240 Mank (AT); MITTERLEHNER, Stefan, 3240 Mank (AT)
(74) Vertreter: Patentanwaltskanzlei Matschnig & Forsthuber OG
(86) Internationale Anmeldenummer: PCT/AT2017/060253
(87) Internationale Veröffentlichungsnummer: WO 2018/094430

(56) Entgegenhaltungen:
- DE-A1-102014 219 799
- FR-A1- 3 006 744
- JP-A- 2016 091 976

## Beschreibung

Die Erfindung bezieht sich auf ein Scheinwerfermodul für Kraftfahrzeuge mit zumindest einer Lichtquelle, welcher im Strahlengang zumindest ein Umlenkspiegel, ein Mikrospiegelarray und eine Linse nachgeordnet sind, wobei das von der zumindest einen Lichtquelle abgestrahlte Licht über den Umlenkspiegel auf das von einer Steuerung angesteuerte Mikrospiegelarray reflektiert wird und das auf diesem erzeugte Lichtbild über die Linse als Leuchtbild in den Verkehrsraum projiziert wird.

Scheinwerfermodule dieser Art sind bekannt und beispielsweise in der DE 10 2014 219 799 A1 oder in der JP 2015138763 A beschrieben.

Bei Scheinwerfern besteht meist ein Bedarf an sehr kompakten Bauformen, wobei der Zusammenbau eines Scheinwerfers einfach und die erforderliche Genauigkeit berücksichtigend erfolgen soll.

Eine Aufgabe der Erfindung liegt in der Schaffung eines Scheinwerfermoduls bzw. eines Scheinwerfers, das/der diesem Bedarf entgegenkommt.

Diese Aufgabe wird mit einem Scheinwerfer der eingangs genannten Art gelöst, bei welchem erfindungsgemäß Linse und Umlenkspiegel einstückig als Linsen/Spiegel-Block ausgebildet sind, welcher einen Linsenbereich und einen Spiegelbereich aufweist.

Da bei der erfindungsgemäßen Lösung weniger Einzelteile benötigt werden, ergibt sich nicht nur die gewünschte Vereinfachung beim Zusammenbau, bei dem außerdem auf ein gegenseitiges Justieren von Spiegel und Linse entfällt, sondern es werden auch Materialkosten und Arbeitszeit gespart. Ein weiterer Vorteil der Erfindung ist die verkürzte Toleranzkette durch die reduzierte Anzahl an Einzelkomponenten, wodurch der Herstellungsprozess vereinfacht wird und ein präziserer Zusammenbau des Scheinwerfers ermöglicht wird.

Bei einer bevorzugten Ausführung ist vorgesehen, dass an der der zumindest einen Lichtquelle zugewandten Fläche des Linsen/Spiegel-Blocks auf dem Spiegelbereich eine verspiegelnde Beschichtung aufgebracht ist.

Es kann auch vorgesehen sein, dass der Linse zumindest eine weitere Optik nachgeordnet ist.

Eine weitere zweckmäßige Ausführung zeichnet sich dadurch aus, dass an der der zumindest einen Lichtquelle zugewandten Fläche des Linsen/Spiegel-Blocks auf einem den Linsenbereich umgebenden Durchtrittsbereich eine Strahlenblenden-Beschichtung aufgebracht ist.

Es hat sich in vielen Fällen als vorteilhaft erwiesen, wenn die der zumindest einen Lichtquelle zugewandte Fläche des Linsen/Spiegel-Blocks konkav und die gegenüberliegende Außenseite konvex ausgebildet ist.

Bei bevorzugten Ausführungen weist die zumindest eine Lichtquelle zumindest eine Laserdiode/LED und eine dieser nachgeordnete Fokussierlinse auf.

Die Erfindung umfasst auch einen Scheinwerfer der zumindest ein Scheinwerfermodul wie oben gekennzeichnet aufweist.

Die Erfindung samt weiteren Vorteilen ist im Folgenden an Hand einer beispielsweisen Ausführungsform beschrieben, die in der Zeichnung veranschaulicht ist. In dieser zeigen
Fig. 1 in schematischer schaubildlicher Darstellung die Anordnung einer Lichtquelle, eines Umlenkspiegels, eines Mikrospiegelarrays und einer Linse nach dem Stand der Technik,
Fig. 2 den Aufbau eines Scheinwerfermoduls gemäß der Prinzipdarstellung der Fig. 1, teilweise geschnitten,
Fig. 3 in schematischer perspektivischen Darstellung die Anordnung einer Lichtquelle, eines Umlenkspiegels, eines Mikrospiegelarrays und einer Linse nach der Erfindung,
Fig. 4 in perspektivischen Darstellung eine erfindungsgemäße Ausbildung von Umlenkspiegel und Linse als Linsen/Spiegel-Block,
Fig. 5 in einer perspektivischen Darstellung schräg von vorne gesehen ein Scheinwerfermodul nach der Erfindung mit von einer Blende abgedecktem Linsen/Spiegel-Block,
Fig. 6 das Scheinwerfermodul der Fig. 5, jedoch teilweise geschnitten und
Fig. 7 in einer Darstellung ähnlich Fig. 6 ein Scheinwerfermodul nach der Erfindung mit einer anderen Ausführung der Blende.

Bezug nehmend zunächst auf **Fig. 1** erkennt man den grundlegenden Aufbau eines Scheinwerfermoduls **1** oder einer Scheinwerfereinheit in auch hinsichtlich des Strahlengangs **15** stark vereinfachter Darstellung. Für den Betrieb des Moduls **1** erforderliche Teile, wie eine Stromversorgung, eine elektronische Ansteuerung, Halterungen, weitere Optikelemente etc. sind gleichfalls zur Vereinfachung in der Zeichnung weggelassen.

Eine Lichtquelle **2,** die hier aus drei Laserdioden bzw. LED-Chips **LED1, LED2, LED3** mit nachgeordneten Fokussierlinsen **L1, L2, L3** besteht (vgl. auch Fig. 3), sendet das von ihr ausgesandte Licht über einen Umlenkspiegel **3** auf die aktive Fläche eines Mikrospiegelarrays **4.** Die einzelnen Mikrospiegel, die intelligent angesteuert werden, erzeugen ein Bild, das über eine Linse **5** als Leuchtbild in den im Allgemeinen vor einem Kraftfahrzeug liegenden Verkehrsraum projiziert wird.

**Fig. 2** zeigt den in Fig. 1 dargestellten prinzipiellen Aufbau in Anwendung in einer konventionellen technischen Ausführung, wobei gleiche Elemente mit gleichen Bezugszeichen wie in Fig. 1 versehen sind. Man erkennt die Lichtquelle **2,** die auch hier aus einzelnen Lichtquellen, wie LED-Chips, bestehen kann, weiters den in Abstrahlrichtung des Scheinwerfermoduls davor gelegenen Spiegel **3,** dessen verspiegelte Fläche hier konkav gekrümmt ist, wieder weiter hinten und oberhalb der Lichtquelle **2** liegend das Mikrospiegelarray **4.** Vor dem Mikrospiegelarray **4** ist die Linse **5,** oberhalb des Spiegels **3** gelegen, angeordnet, hier als bikonvexer Glaskörper ausgebildet. Man erkennt des Weiteren einen Grundkörper **6** des Moduls **1,** in dem das Mikrospiegelarray **4** und eine Platine **7** der Lichtquellen gelagert sind und der für die notwenige Stabilität der Anordnung und gegebenenfalls auch für eine Kühlung sorgt. Für den Spiegel **3** ist eine eigene Spiegelhalterung **8** vorgesehen und die Linse **5** ist in einer entsprechenden Fassung **9** gehalten.

Abgesehen von der notwendigen Zahl der Einzelteile, die auch einer sorgfältigen Justierung bedürfen, ergibt sich meist das Problem, dass der Spiegel nach vorne durch eine ansprechende Designblende abgedeckt werden soll, die Linse jedoch frei bleiben soll. Da diese Teile auf Grund es gewünschten kompakten Aufbaues nahe beieinander liegen, ergeben sich für den Konstrukteur und den Designer Probleme, denn die Abdeckblende wirkt dann oft klobig.

Demgegenüber ist in **Fig. 3** der prinzipielle Aufbau eines erfindungsgemäßen Scheinwerfermoduls 1 dargestellt, wobei wieder gleiche Bezugszeichen für gleiche oder vergleichbare Teile verwendet werden. Wesentlich ist hier, dass Linse und Umlenkspiegel einstückig als Linsen/Spiegel-Block **10** ausgebildet sind, welcher einen Linsenbereich **10-3** und einen Spiegelbereich **10-5** aufweist. Der Linsen/Spiegel-Block **10** ist einstückig aus Glas gefertigt. Der Einfachheut halber wird der Begriff "Glas" verwendet, wobei unter diesem in der Beschreibung und dem Ansprüchen verwendeten Begriff ein Material zu verstehen ist, welches die optischen Eigenschaften eines Glases im Sinne der klassischen Optik besitzt, jedoch nicht notwendigerweise ein Glas im physikalischen Sinn sein muss. Das Linsenmaterial muss somit nicht amorph sein, es könnte ebenso auch kristallin sein oder ein Kunststoff, es muss jedenfalls transparent sein und lichtbrechende Eigenschaften aufweisen. Allerdings wird ein optisches Glas im herkömmlichen Sinn bevorzugt, da es eine hohe Genauigkeit der Linse und eine Wärmebeständigkeit am besten gewährleistet.

Man erkennt weiters, im Folgenden auch aus **Fig. 4****,** welche eine Ausführungsform eines Linsen/Spiegel-Blocks **10** zeigt, dass an der der Lichtquelle **2** zugewandten Fläche des Linsen/Spiegel-Blocks **10** auf dem Spiegelbereich **10-5** eine verspiegelnde Beschichtung **11,** beispielsweise eine hochreflexive Ag- oder Al-Beschichtung, aufgebracht ist. Des Weiteren weist gemäß der Ausführung der Fig. 4 der Linsenbereich **10-3** eine Strahlenblende-Beschichtung **12** auf, die nur einen kreisrunden Durchtrittsbereich 13 für Licht freilässt, um den Kontrast verminderndes Fehllicht zu vermeiden. Vorteilhafterweise kann diese Strahlenblende-Beschichtung 12 aus demselben Material wie die Spiegelbeschichtung bestehen. Bei einer weiteren vorteilhaften Ausführungsform kann die Strahlenblende-Beschichtung aus einem sichtbares Licht absorbierenden Material bestehen, welches beispielsweise mittels einer Zweikomponenten-Spritzgusstechnik oder einem anderen Beschichtungsprozess aufgebracht wird.

Bei einer bevorzugten und dargestellten Ausführungsform ist die der Lichtquelle zugewandte Fläche des Linsen/Spiegel-Blocks **10,** die auch als Innenseite bezeichnet werden kann, im Wesentlichen konkav ausgeformt, wogegen die abgewandte Fläche oder Außenseite konvex geformt ist. Allerdings können alle Flächen den jeweiligen lichttechnischen Erfordernissen auch anders, z.B. plan, konvex oder konkav ausgebildet sein. Dies hängt insbesondere von weiteren, in dem Modul **1** allfällig verwendeten Optikelementen (Linsen) ab.

**Fig. 5 und 6** zeigen den in Fig. 3 dargestellten prinzipiellen Aufbau in Anwendung in einer technischen Ausführung eines erfindungsgemäßen Scheinwerfermoduls 1, wobei gleiche Elemente mit gleichen Bezugszeichen wie in vorangehenden Figuren versehen und zur Vereinfachung nicht notwendigerweise nochmals beschrieben sind. Man erkennt hier jedenfalls den Linsen/Spiegel-Block **10,** bei welchem die gesamte Hinterseite, ausgenommen der Durchtrittsbereich **13** mit einer verspiegelnden Beschichtung **11,** beispielsweise einer Ag-Beschichtung versehen ist. Bei dieser Ausführung dient die weiter nach oben reichende Spiegelbeschichtung **11** somit auch als Strahlenblende-Beschichtung. Fig. 5 ist so gezeichnet, dass man die Hinterseite des Linsen/Spiegel-Blocks **10** von vorne erkennen kann.

Weiters erkennt man in Fig. 5 und 6 auch eine schlanke Blende **14,** welche den Linsen/Spiegel-Block **10** rundherum, d.h. seitlich und oben und unten, abdeckt und Designvorgaben entsprechend gestaltet wurde.

Die Ausführung nach **Fig. 7** unterscheidet sich von jener nach Fig. 5 und 6 dadurch, dass die Blende **14** hier auch den Spiegelbereich **10-5** des Linsen/Spiegel-Blocks **10** vorne abdeckt, sodass nur der Linsenbereich **10-3** nicht abgedeckt ist, was wegen des Lichtaustritts natürlich erforderlich ist.

Die Linse bzw. der Linsenbereich 10-3 kann entweder den vorderen Abschluss des Scheinwerfers bilden oder sie kann auch durch ein Abdeckglas nach vorne geschützt sein. Ebenso kann der Linse auch noch eine zusätzliche, gegebenenfalls in dem Abdeckglas integrierte Optik nachgeordnet sein und es können auch zwischen Lichtquelle und Linsen/Spiegel-Block weitere Optikelemente angeordnet sein. Außerhalb der lichttechnisch relevanten Bereiche des Linsen/Spiegel-Blocks **10** kann dieser Designvorgaben oder mechanischen Anforderungen, beispielsweise bezüglich der Halterung im Modul entsprechend frei gestaltet sein.

**Bezugszeichenliste**

| | | | |
|---|---|---|---|
| 1 | Scheinwerfermodul | LED 1, 2, 3 | Laserdiode, LED-Chip |
| 2 | Lichtquelle | L1, 2, 3 | Fokussierlinse |
| 3 | Spiegel | | |
| 4 | Mikrospiegelarray | | |
| 5 | Linse | | |
| 6 | Grundkörper | | |
| 7 | Platine | | |
| 8 | Spiegelhalterung | | |
| 9 | Fassung | | |
| 10 | Linsen/Spiegel-Block | | |
| 10-3 | Linsenbereich | | |
| 10-5 | Spiegelbereich | | |
| 11 | verspiegelnde Beschichtung | | |
| 12 | Strahlenblende-Beschichtung | | |
| 13 | Durchtrittsbereich | | |
| 14 | Blende | | |
| 15 | Strahlengang | | |

## Patentansprüche

1. Scheinwerfermodul (1) für Kraftfahrzeuge mit zumindest einer Lichtquelle (2), welcher im Strahlengang zumindest ein Umlenkspiegel (3), ein Mikrospiegelarray (4) und eine Linse (5) nachgeordnet sind, wobei das von der zumindest einen Lichtquelle abgestrahlte Licht über den Umlenkspiegel auf das von einer Steuerung angesteuerte Mikrospiegelarray reflektiert wird und das auf diesem erzeugte Lichtbild über die Linse als Leuchtbild in den Verkehrsraum projiziert wird,
**dadurch gekennzeichnet, dass**
Linse und Umlenkspiegel einstückig als Linsen/Spiegel-Block (10) ausgebildet sind, welcher einen Linsenbereich (10-3) und einen Spiegelbereich (10-5) aufweist.

2. Scheinwerfermodul nach Anspruch 1, **dadurch gekennzeichnet, dass** an der der zumindest einen Lichtquelle zugewandten Fläche des Linsen/Spiegel-Blocks (10) auf dem Spiegelbereich (10-5) eine verspiegelnde Beschichtung (11) aufgebracht ist.

3. Scheinwerfermodul nach Anspruch 1 oder 2, **dadurch gekennzeichnet, dass** dem Linsenbereich (10-3) zumindest eine weitere Optik nachgeordnet ist.

4. Scheinwerfermodul nach einem der Ansprüche 1 bis 3, **dadurch gekennzeichnet, dass** an der der zumindest einen Lichtquelle (2) zugewandten Fläche des Linsen/Spiegel-Blocks (10) auf einem den Linsenbereich (10-3) umgebenden Durchtrittsbereich (13) eine Strahlenblenden-Beschichtung aufgebracht ist.

5. Scheinwerfermodul nach einem der Ansprüche 1 bis 4, **dadurch gekennzeichnet, dass** die der zumindest einen Lichtquelle (2) zugewandte Fläche des Linsen/Spiegel-Blocks (10) konkav und die gegenüberliegende Außenseite konvex ausgebildet ist.

6. Scheinwerfermodul nach einem der Ansprüche 1 bis 5, **dadurch gekennzeichnet, dass** die zumindest eine Lichtquelle (2) zumindest eine Laserdiode/LED und eine dieser nachgeordnete Fokussierlinse (L1, L2, L3) aufweist.

7. Kraftfahrzeugscheinwerfer enthaltend mindestens ein Scheinwerfermodul (1) nach einem der Ansprüche 1 bis 6.

## Claims

1. A headlight module (1) for motor vehicles, comprising at least one light source (2), downstream of which at least one deflection mirror (3), a micromirror array (4) and a lens (5) are arranged in the beam path, the light emitted by the at least one light source being reflected via the deflection mirror onto the micromirror array activated by a control system, and the light pattern produced on the array being projected into the traffic space via the lens as a lighting pattern,
**characterized in that**
the lens and the deflection mirror are formed in one piece as a lens/mirror block (10), which includes a lens area (10-3) and a mirror area (10-5).

2. The headlight module according to claim 1, **characterized in that** a reflective coating (11) is applied to the surface area of the lens/mirror block (10) facing the at least one light source in the mirror area (10-5).

3. The headlight module according to claim 1 or 2, **characterized in that** at least one further lens system is arranged downstream of the lens area (10-3).

4. The headlight module according to any one of claims 1 to 3, **characterized in that** a diaphragm coating is applied to the surface area of the lens/mirror block (10) facing the at least one light source (2) in a passage area (13) surrounding the lens area (10-3).

5. The headlight module according to any one of claims 1 to 4, **characterized in that** the surface area of the lens/mirror block (10) facing the at least one light source (2) is concave, and the opposing outer side is convex.

6. The headlight module according to any one of claims 1 to 5, **characterized in that** the at least one light source (2) comprises at least one laser diode/LED and a focusing lens (L1, L2, L3) arranged downstream thereof.

7. A motor vehicle headlight, comprising at least one headlight module (1) according to any one of claims 1 to 6.

## Revendications

1. Module de phare (1) pour véhicules automobiles, comportant au moins une source de lumière (2), en aval de laquelle sont montés dans le trajet de faisceau au moins un miroir de déviation (3), un ensemble de micro-miroirs (4) et une lentille (5), dans lequel la lumière émise par ladite au moins une source de lumière est réfléchie par le miroir de déviation sur l'ensemble de micro-miroirs commandé par une commande et l'image optique produite sur celui-ci est projetée par la lentille sous la forme d'une image lumineuse dans la zone de trafic,
**caractérisé par le fait que**
la lentille et le miroir de déviation sont formés d'un seul tenant sous la forme d'un bloc lentille/miroir (10), lequel présente une zone (10-3) de lentille et une zone (10-5) de miroir.

2. Module de phare selon la revendication 1, **caractérisé par le fait qu'**un revêtement réfléchissant (11) est appliqué sur la surface du bloc lentille/miroir (10) tournée vers ladite au moins une source de lumière, sur la zone (10-5) de miroir.

3. Module de phare selon l'une des revendications 1 ou 2, **caractérisé par le fait qu'**au moins une autre optique est montée en aval de la zone (10-3) de lentille.

4. Module de phare selon l'une des revendications 1 à 3, **caractérisé par le fait qu'**un revêtement obturateur est appliqué sur la surface du bloc lentille/miroir (10) tournée vers ladite au moins une source de lumière (2), sur une zone de passage (13) entourant la zone (10-3) de lentille.

5. Module de phare selon l'une des revendications 1 à 4, **caractérisé par le fait que** la surface du bloc lentille/miroir (10) tournée vers ladite au moins une source de lumière (2) est réalisée concave et le côté externe opposé est réalisé convexe.

6. Module de phare selon l'une des revendications 1 à 5, **caractérisé par le fait que** ladite au moins une source de lumière (2) présente au moins une diode laser/LED et une lentille de focalisation (L1, L2, L3) disposée en aval de celle-ci.

7. Phare de véhicule automobile contenant au moins une module de phare (1) selon l'une des revendications 1 à 6.
